# EUROPÄISCHE PATENTSCHRIFT

(11) **EP 2 066 221 B1**
(45) Veröffentlichungstag und Bekanntmachung des Hinweises auf die Patenterteilung: **14.03.2018**
(21) Anmeldenummer: 07803082.2
(22) Anmeldetag: 30.08.2007
(51) Int. Cl.: A47L 15/44, D06F 39/02

(54) **WASSERFÜHRENDES HAUSHALTSGERÄT MIT EINEM REINIGUNGSMITTELDOSIERSYSTEM**
WATER-CONDUCTING DOMESTIC APPLIANCE COMPRISING A DETERGENT DOSING SYSTEM
APPAREIL MÉNAGER ACHEMINANT DE L'EAU ET COMPRENANT UN SYSTÈME DE DOSAGE DE DÉTERGENT

(30) Priorität: 19.09.2006 DE 102006043974
(43) Veröffentlichungstag der Anmeldung: 10.06.2009
(73) Patentinhaber: BSH Hausgeräte GmbH, 81739 München (DE)
(72) Erfinder: CLASSEN, Egbert, 86637 Wertingen (DE); JERG, Helmut, 89537 Giengen (DE)
(86) Internationale Anmeldenummer: PCT/EP2007/059074
(87) Internationale Veröffentlichungsnummer: WO 2008/034705

(56) Entgegenhaltungen:
- EP-A- 1 281 346
- WO-A-2005/058126
- WO-A-2005/100675
- US-A1- 2005 126 608

## Beschreibung

Die Erfindung betrifft ein wasserführendes Haushaltsgerät nach dem Oberbegriff des Patentanspruchs 1.

Die Mehrzahl der derzeit im Einsatz befindlichen Haushalts-Geschirrspülmaschinen besitzt eine Zugabevorrichtung zur Aufnahme eines oder mehrerer Reinigungsmittel, welche im Verlauf eines Spülzyklus der Spülflotte zum Reinigen des in der Geschirrspülmaschine einsortierten Spülguts zugegeben werden. Üblicherweise wird das in der Zugabevorrichtung bevorratete Reinigungsmittel während des Spülzyklus vollständig in den Spülraum abgegeben und der darin umgewälzten Spülflotte beigemischt. Die Zugabevorrichtung ist von ihrer Größe her derart bemessen, dass gerade die für einen Spülzyklus benötigte Menge an Reinigungsmitteln eingefüllt werden kann. Der Benutzer der Geschirrspülmaschine ist deshalb gezwungen, zum Beginn jedes Spülzyklus die für den Spülzyklus benötigte Menge an Reinigungsmittel in die Zugabevorrichtung einzufüllen. Diese Handhabung ist für den Benutzer der Geschirrspülmaschine unbequem. Darüber hinaus besteht bei derartigen Geschirrspülmaschinen das Problem, dass die Menge an in die Zugabevorrichtung eingefüllten Reinigungsmitteln von Benutzer zu Benutzer, aber auch von Spülgang zu Spülgang variieren kann. Eine nicht korrekt dosierte Menge an Reinigungsmittel kann einerseits zu unbefriedigenden Spülergebnissen führen, wenn die Reinigungsmittel zu gering dosiert wurden, und andererseits eine Verschwendung an Reinigungsmitteln und damit eine Belastung der Umwelt zur Folge haben, wenn eine zu große Menge an Reinigungsmitteln dosiert wurde.

Zugabevorrichtungen, welche die darin gespeicherte Menge an Reinigungsmitteln auf einmal der Spülflotte zusetzen, lassen weiterhin die Durchführung komplexerer Spülprogramme nicht zu. So kann es beispielsweise in bestimmten Situationen sinnvoll sein, das Reinigungsmittel zu verschiedenen Zeitpunkten der Spülflotte zuzudosieren. Zugabevorrichtungen, welche zur Aufnahme einer einzigen Reinigungsmittel-Dosis ausgebildet sind, können derartige komplexe Spülzyklen nicht unterstützen.

Die US 2005/0126608A1 zeigt die Möglichkeit, eine Patrone für flüssigen Klarspüler in einen Aufnahmeraum in der Tür einer Geschirrspülmaschine einzubringen. Diese Patrone ist jedoch an eine Pumpeneinheit anzuschließen, die aufwendig bei vollständig geöffneter Tür- und daher unbequemer Haltung eines nachfüllenden Benutzers - an die Patrone anzuschließen ist.

Die EP 1 281 346 A1 zeigt zwar die Möglichkeit, Waschmittel bei einer nur teilweise geöffneten Tür einzubringen, allerdings wird dieses Waschmittel nur eingefüllt, ohne dass eine Kartusche hierfür offenbart wäre und folgerichtig ohne Beleuchtung der Frage, wie denn eine solche Kartusche entnommen werden könnte.

Es ist daher Aufgabe der vorliegenden Erfindung, ein wasserführendes Haushaltsgerät anzugeben, welche die voranstehend beschriebenen Nachteile nicht aufweist und bequem zu bedienen ist. Ferner ist es Aufgabe der Erfindung, entsprechende Hilfsmittel bereitzustellen.

Diese Aufgabe wird durch ein Wasserführendes Haushaltsgerät mit den Merkmalen des Patentanspruches 1 gelöst. Vorteilhafte Ausgestaltungen ergeben sich aus den abhängigen Patentansprüchen.

Ein erfindungsgemäßes wasserführendes Haushaltsgerät, insbesondere eine Haushalt-Geschirrspülmaschine, umfasst ein Reinigungsmitteldosiersystem, wobei das Reinigungsmitteldosiersystem einen Reinigungsmittelspender mit einem Aufnahmeraum zur Aufnahme wenigstens einer Kartusche aufweist, wobei die Kartusche zur Bevorratung wenigstens einem Reinigungsmittel ausgebildet ist. Die Erfindung ist dadurch gekennzeichnet, dass die bevorratbare Menge an Reinigungsmittel größere als die für einen Spülzyklus benötigte Menge ist und der wenigstens eine Aufnahmeraum derart ausgebildet ist, dass bei teilweise und nur mit einem geringen Winkel geöffneter Tür des wasserführenden Haushaltsgeräts wenigstens eine Kartusche (50) in den wenigstens einen Aufnahmeraum einbringbar ist. Dabei kann Reinigungsmittelsdosiersystem bspw. zur Anordnung angrenzend an einen Spülraum der Geschirrspülmaschine im Inneren der Geschirrspülmaschine oder zwischen Innen- und Außentür einer Geschirrspülmaschinentür ausgebildet sein. Das Reinigungsmittelsdosiersystem ist zur Bevorratung von wenigstens einem Reinigungsmittel ausgebildet, die in einer oder einer Vielzahl von auswechselbaren Kartuschen sein können, wobei die bevorratete Menge jedes Reinigungsmittels größer als die für einen Spülzyklus benötigte Menge ist. Reinigungsmittel, bspw. flüssige Reinigungsmittel, können Zusammensetzungen einer Vielzahl von Substanzen sein oder alternativ Reinigerkomponenten sein, wie z.B. einzelne Enzyme. Das Reinigungsmitteldosiersystem stellt im Wesentlichen genau die Menge an Reinigungsmittel bereit, die für einen Spülzyklus notwendig ist, wobei das Reinigungsmitteldosiersystem im Bereich einer den Spülraum verschließenden Tür angeordnet ist. Hierzu weist das Reinigungsmitteldosiersystem eine Verbindung mit der Geschirrspülmaschinensteuerung auf. Mit der Erfindung ist die Entnahme einer solchen Kartusche durch ein leichtes Anheben hierfür erleichtert.

Die Erfindung ermöglicht es einem Benutzer, das Reinigungsmittel in das Reinigungsmitteldosiersystem zuzugeben, wenn die Tür um lediglich einen geringen Winkel gegenüber ihrer senkrechten Verschlussposition verschwenkt ist. Unter einem geringen Winkel ist hierbei ein Winkel zu verstehen, der ausreichend ist, so dass die Stirnseite der Tür für den Benutzer sichtbar und zugänglich wird, bspw. 10° - 30°. Im Gegensatz zum Stand der Technik ist es nicht notwendig, die Tür vollständig zu verschwenken und in eine horizontale Lage zu verbringen, in welcher der Auszug eines unteren Geschirrkorbs möglich ist. Durch die Bestückungsöffnung an der Stirnseite der Tür können keine Verunreinigungen beim Einsortieren von verschmutztem Spülgut in den Bereich des Reinigungsmitteldosiersystems vordringen. Damit bestehen geringere Anforderungen an die Abdichtung des Reinigungsmitteldosiersystems gegenüber Verschmutzungen. Weiterhin ist die Nutzbarkeit für den Nutzer der Geschirrspülmaschine verbessert, da er das Befüllen und Entleeren des Reinigungsmitteldosiersystems in einer stehenden Position vollziehen kann.

Vorzugsweise ist vorgesehen, dass der wenigstens eine Aufnahmeraum eine Einschuböffnung für wenigstens eine Kartusche im Bereich einer Innenseite oder einer Blende der Tür aufweist. Alternativ kann eine Einschuböffnung auch an Seitenkanten der Tür angeordnet sein, die nur bei geöffneter Tür zugänglich sind. So kann eine Bestückung des Reinigungsmittelspenders im Bereich der Innentür oder im Bereich einer Blende der Tür erfolgen. Bei geschlossener Tür ist damit die Anordnung des erfindungsgemäßen Reinigungsmitteldosiersystems im Bereich der Tür von außen nicht erkennbar. Eine optische Beeinträchtigung der Außentür ist damit nicht verbunden.

Der Reinigungsmittelspender ist vorzugsweise in einem oberen Drittel der Tür angeordnet und stellt den Aufnahmeraum für wenigstens eine Kartusche mit den Reinigungsmitteln bereit. Insbesondere ist der Reinigungsmittelspender des Reinigungsmitteldosiersystems in einem gegenüber der Mitte der Tür seitlichen Abschnitt angeordnet. Hierdurch ergibt sich kein räumlicher Konflikt mit der üblicherweise mittigen Anordnung des Schlosssystems zum Verschließen der Tür der Geschirrspülmaschine mit dem Behälter. Weiterhin können in der anderen Hälfte der Stirnseite der Tür Bedienelemente angeordnet sein.

In einer Ausführungsform umfasst der Reinigungsmittelspender einen Deckel, der in einer geschlossenen Position in der Ebene der Stirnseite der Tür angeordnet ist und um eine, in der Ebene der Stirnseite gelegene, Achse verschwenkbar ist, um den Aufnahmeraum zum Einfüllen bzw. Entnehmen der Kartusche frei zu geben. Durch das Vorsehen eines Deckels wird verhindert, dass unbeabsichtigt Verunreinigungen oder Feuchtigkeit in den Aufnahmeraum gelangen und ggf. in die, die Reinigungsmittel bevorratende, Kartusche gelangen. Andrerseits sorgt der Deckel für ein einheitliches Erscheinungsbild der Stirnseite der Tür.

Zweckmäßigerweise ist an dem Deckel ein Mitnehmer ausgebildet, der bei einer in dem Aufnahmeraum angeordneten Kartusche in Wirkverbindung zu dieser bringbar ist, so dass die Kartusche bei geöffnetem Deckel aus dem Aufnahmeraum leicht anhebbar ist und bei geschlossenem Deckel die Kartusche in eine vorbestimmte Position bringbar ist. Neben seiner Schutzfunktion übernimmt der Deckel damit die Aufgabe, die Kartusche beim Öffnen des Deckels zur leichteren Entnahme anzuheben, so dass wenigstens eine Kartusche eine dem Benutzer entgegenkommende Bewegung ausführt. Andererseits wird der Deckel dazu verwendet, eine Sollposition wenigstens einer Kartusche in dem Aufnahmeraum des Reinigungsmittelspenders herzustellen.

Ein zum Spülraum des wasserführenden Haushaltsgeräts gerichteter Abschnitt des Reinigungsmitteldosiersystems weist eine Wäremisolierung auf, welche einen Wärmestrom vom Spülraum in Richtung des Reinigungsmitteldosiersystems begrenzt.

Vorteilhafterweise wird durch dieses Vorgehen die Langzeitstabilität des in dem Reinigungsmitteldosiersystem bevorrateten Reinigungsmittels sichergestellt. Damit können solche Reinigungsmittel zum Einsatz kommen, welche temperaturempfindliche Substanzen aufweisen. Die Wärmeisolierung in dem zum Spülraum der Geschirrspülmaschine gerichteten Abschnitt unterbindet bzw. begrenzt übermäßig starke Temperaturschwankungen der in dem Reinigungsmitteldosiersystem bevorrateten Reinigungsmittel. Diese Vorgehensweise ist insbesondere dann von Vorteil, wenn die bevorratete Menge an Reinigungsmittel für eine sehr große Gesamtanzahl an Spülzyklen ausgelegt ist. Aufgrund des integralen Bestandteils des erfindungsgemäßen Reinigungsmitteldosiersystems der Geschirrspülmaschine kann die Isolierung auf die, von der Geschirrspülmaschine durchführbaren Spülzyklen und die dabei auftretenden Temperaturverläufe, angepasst werden. Insbesondere können hierbei Abschnitte unterschiedlicher Isolationsfähigkeit vorgesehen sein.

Die Isolation kann durch ein in dem Abschnitt angeordnetes Gasvolumen gebildet sein. Eine Herstellung ist durch das aus dem Stand der Technik bekannte Gasinnendruckverfahren (GID) möglich, beim dem ein Gashohlraum in den aus einem spritzfähigen Material, z.B. Kunststoff, hergestellten Abschnitt eingeschlossen wird. Die Isolation kann auch durch ein in dem Abschnitt angeordnetes Isolatormaterial gebildet sein. Dieses Isolatormaterial kann zusätzlich zum Material des Gehäusebauteils vorhanden sein. Das Gehäusebauteil kann auch durch das Isolatormaterial gebildet sein.

Der Reinigungsmittelspender oder wenigstens eine in die Aufnahme eingesetzte Kartusche verfügen über zumindest einen mit dem Spülraum in operativer Verbindung stehenden Auslass, über den eine festgelegte Menge an Reinigungsmittel der Spülflotte während eines Spülzyklus zuführbar ist. Der zumindest eine Auslass ist in einer Ausführungsform an einem Gehäuseabschnitt des Reinigungsmittelspenders vorgesehen, der in Schwerkraftrichtung unterhalb des Aufnahmeraums angeordnet ist. Es kann hierbei eine Anzahl an Auslässen vorgesehen sein, die der Anzahl der in der Kartusche bevorrateten Reinigungsmittel oder der Anzahl von, Reinigungsmittel aufnehmenden, Kammern der Kartusche entspricht.

Dem zumindest einen Auslass ist ein Verschluss zum Öffnen und Verschließen des Auslasses zugeordnet, um eine Zugabe- und/oder Dosierung des Reinigungsmittels aus wenigstens einer Kartusche in den Spülraum bewirken zu können. Weiter kann der Reinigungsmittelspender zumindest eine Dosierkammer aufweisen und der zumindest eine Auslass des Reinigungsmittelspenders in die zumindest eine Dosierkammer münden, wobei der Verschluss in der Dosierkammer angeordnet ist. Damit ist durch den Verschluss die Zugabe von Reinigungsmittel in die Spülkammer beeinflussbar. Insbesondere ist ein selektives Zudosieren verschiedener Reinigungsmittel zu unterschiedlichen Zeitpunkten möglich, wenn jedem Reinigungsmittel oder jeder Kammer wenigstens einer Kartusche ein eigener Auslass samt Verschluss zugeordnet ist.

Die Zugabe und/oder Dosierung wenigstens eines Reinigungsmittels kann durch eine Pumpe vorgenommen werden. In einer alternativen Ausgestaltung kann die Vorrichtung zur Abgabe wenigstens eines Reinigungsmittels durch Schwerkraftwirkung und zur Dosierung über eine festlegbare Auslaufzeit ausgebildet sein.

Wenigstens ein in wenigstens einer Kartusche befindliches Reinigungsmittel kann in flüssiger und/oder gelförmiger Form vorgehalten werden. Dabei ist insbesondere vorgesehen, dass sämtliche für einen Reinigungszyklus notwendigen Reinigungsmittel in der Kartusche vorgehalten und flüssig und/oder gelförmig sind. Das Vorsehen weiterer Reinigungsmittelzugaben, neben dem erfindungsgemäßen Reinigungsmitteldosiersystem, ist damit entbehrlich.

Ferner gehört zur Erfindung eine Kartusche.

Die Erfindung wird nachfolgend anhand der Figuren näher erläutert. Es zeigt:
- Fig. 1: eine erfindungsgemäße Geschirrspülmaschine mit einem Reinigungsmitteldosiersystem, welches in der Tür der Geschirrspülmaschine angeordnet ist,
- Fig. 2: einen Schnitt durch ein in der Tür der Geschirrspülmaschine angeordnetes Reinigungsmitteldosiersystem, und
- Fig. 3: ein Ausführungsbeispiel einer Kartusche zur Verwendung in dem Reinigungsmitteldosiersystem der erfindungsgemäßen Geschirrspülmaschine.

Fig. 1 zeigt eine erfindungsgemäße Geschirrspülmaschine 1, die eine verschwenkbar an einem Gehäuse 2 gelagerte Tür 3 aufweist. Die Tür 3 ist in der Figur, um einen geringen Winkel verschwenkt, geöffnet. In einem durch die Tür 3 verschließbaren Spülraum 4 sind in bekannter Weise Geschirrkörbe angeordnet, von denen in der Figur lediglich ein oberer Geschirrkorb 5 sichtbar ist. Ein Reinigungsmitteldosiersystem 10, umfassend einen Reinigungsmittelspender 11 und eine Kartusche 50, welche zumindest zwei getrennt voneinander bevorratete Reinigungsmittel enthält, ist in der Tür 3 der Geschirrspülmaschine angeordnet.

Das Bestücken des Reinigungsmittelspenders 11 mit der Kartusche 50 erfolgt von einer Stirnseite 8 der Tür her. Die Öffnung zum Bestücken des Reinigungsmittelspenders 11 kann dabei im Bereich einer Blende der Geschirrspülmaschine oder der Innentür der Tür angeordnet sein. Der Vorteil der Anordnung des Reinigungsmitteldosiersystems 10 in der Tür 3, mit der Möglichkeit, dieses von oben zu bestücken, besteht in einem bequemeren Einsetzen und Entnehmen der Kartusche für den Benutzer. Wie aus der Fig. 1 gut ersichtlich ist, erfolgt die Bestückung in einem seitlichen Abschnitt der Stirnseite 8 der Tür 3. Dadurch ist es nicht notwendig, das üblicherweise mittig angeordnete Schlosssystem zum Verriegeln der Tür mit dem Gehäuse der Geschirrspülmaschine 1 konstruktiv anders gegenüber herkömmlichen Geschirrspülmaschinen auszuführen. Darüber hinaus besteht die Möglichkeit, ebenfalls Bedienelemente, an der Stirnseite 8 der Tür 3 anzuordnen. Hierdurch ergibt sich im Bereich der Außentür der Tür 3 einheitliches Erscheinungsbild.

In der Querschnittsdarstellung der Fig. 2 ist die Ausgestaltung des Reinigungsmitteldosiersystems 10 genauer dargestellt. Es ist ein Schnitt durch die Tür 3 der in Fig. 2 gezeigten Geschirrspülmaschine dargestellt. Der Reinigungsmittelspender 11 ist zwischen einer Blende 34 und einer Innentür 28 angeordnet. Die Blende 34 grenzt in bekannter Weise an eine von außen für den Benutzer sichtbare Außentür 29 an. Der Reinigungsmittelspender 11 verfügt im Bereich seiner Stirnseite über einen Deckel 14, der verschwenkbar an einem Gehäuse 12 des Reinigungsmittelspenders 11 gelagert ist. Der Deckel 14 weist zwei Rasthaken auf, von denen derjenige, welcher der Verschwenkachse näher gelegen ist (Bezugszeichen 16), in einen an der Kartusche 50 angeformten Vorsprung 56 eingreift. Beim Öffnen des Deckels 14 bewirkt dies ein leichtes Anheben der Kartusche 50 zur leichteren Entnahme für den Benutzer. Der von der Verschwenkachse weiter entfernt liegende Rasthaken 17 dient zum Verrasten des Deckels 14 mit dem Gehäuse 12.

Beim Verschließen des Deckels 14 und eingesetzter Kartusche 50 wird diese durch den Deckel 14 und die Relativbewegung des Rasthakens 16 und Vorsprungs 56 an der Kartusche 50 nach unten gedrückt, so dass in dem Reinigungsmittelspender 11 vorgesehene Kanülen 21 in der Kartusche 50 korrespondierend angeordnete Verschlüsse durchstoßen. Unterhalb der Kanülen 21 ist jeweils eine Dosierkammer 20 angeordnet, die mit korrespondierenden Auslässen 19 mit dem Spülraum 4 in Verbindung steht.

In jeder der Dosierkammern 20 ist ein Verschluss angeordnet (nicht dargestellt), welcher z.B. aus einer in der Dosierkammer 20 beweglich gelagerten Dichtung und einem Antriebsmechanismus für die Dichtung besteht. Die Dichtung ist derart geformt, dass diese zwischen einer den zugehörigen Auslass verschließenden und den Auslass freigebenden Stellung bewegbar ist. Zu diesem Zweck kann die Dichtung mit einem, mit einem Ventilbetätigungshebel in Wirkverbindung stehenden, Ventilstößel verbunden sein. Bei Betätigung des Ventilbetätigungshebels wird die Dichtung von dem Auslass weg entfernt. Wird der Ventilbetätigungshebel in seine Ausgangsstellung zurück bewegt, so wird durch eine zwischen einer Gehäuseabdeckung und einem an dem Ventilstößel vorgesehenen Widerlager eingespannten Feder eine Rückstellkraft aufgebaut, welche die Dichtung innig an den Auslass anlegt.

Befindet sich die Dichtung in ihrer Öffnungsstellung, so kann das in einer zugeordneten Kammer befindliche Reinigungsmittel aufgrund der Schwerkraft oder einer aktiven Fördereinrichtung, wie z. B. einer Pumpe, durch die Kanüle 21 in die Dosierkammer 20 und über den Auslass 19 in den Spülraum gelangen.

Das Fördern des Reinigungsmittels kann dabei entweder ausschließlich unter Ausnutzung der Schwerkraft erfolgen. Die Fördereinrichtung, insbesondere die Ausgestaltung der Dichtung kann jedoch auch nach dem Prinzip einer Pumpe aufgebaut sein, so dass durch einen entsprechenden Unterdruck Reinigungsmittel aus der Reinigungskammer in die Dosierkammer 20 und durch einen entsprechenden Überdruck aus der Dosierkammer 20 in den Spülraum gefördert werden.

Die mit dem Bezugszeichen 13 gekennzeichnete Gehäusewand des Reinigungsmittelspenders kann zur Begrenzung eines Wärmestroms vom Spülraum in Richtung des Reinigungsmitteldosiersystems 10 bzw. der in der Kartusche 50 befindlichen Reinigungsmittel mit einer Isolation ausgestattet sein.

Eine beispielhafte Ausgestaltung der Kartusche 50 ist in Fig. 3 dargestellt. Die Kartusche 50 weist beispielhaft fünf Kammern 51a, 51b, 51c, 51d und 51e auf, zur Aufnahme jeweils eines Reinigungsmittels oder eines Reinigungsmittelgemisches. Die Größe der einzelnen Kammern 51a bis 51e ist dabei bevorzugt entsprechend dem während einer vorgegebenen Anzahl an Spülzyklen notwendigen Volumen dimensioniert. Bevorzugt ist das Volumen der verschiedenen Reinigungsmittel in den Kammern 51a bis 51e derart bemessen, dass nach einer bestimmten Anzahl an Spülzyklen, bevorzugt zwischen 20 und 40, weiter bevorzugt ca. 30, sämtliche der Kammern 51a bis 51e vollständig entleert sind. Jede der Kammern 51a bis 51e ist mit einem öffenbaren Verschluss 25a bis 25e in Form einer Membran, einer Folie oder eines Elastomers versehen. Der Verschluss schließt die einzelnen Kammern 51a bis 51e dichtend ab, so dass während der Lagerung und des Transports der Kartusche 50 kein Reinigungsmittel aus diesen entweichen kann. Beim Einsetzen der Kartusche 50 in den Reinigungsmittelspender 11 werden die Verschlüsse von den korrespondierend in dem Reinigungsmittelspender 11 angeordneten Kanülen 21 (vgl. Fig. 2) durchstochen, so dass nach Maßgabe einer entsprechenden Dosiervorrichtung Reinigungsmittel in den Spülraum zugegeben werden kann.

Die Kartusche ist bevorzugt aus einem Kunststoff gefertigt und weist eine Breite B von ca. 200 mm, eine Höhe H von ca. 125 mm und eine Tiefe von ca. 25 mm auf. Bei diesen Abmaßen lässt sich das Volumen der verschiedenen Kammern derart bemessen, dass die gewünschten 20 bis 40 Spülzyklen mittels einer Kartusche durchführbar sind.

Neben den Kammern 51a bis 51e verfügt die Kartusche 50 über eine weitere Kammer 52, welche mit einem oder mehreren Belüftungskanälen 53 in Verbindung steht. Der oder die Belüftungskanäle 53 ihrerseits weisen eine Verbindung zu den verschiedenen Kammern 51a bis 51e auf. Auf diese Weise ist sichergestellt, dass mit zunehmender Entleerung der Kammern 51a bis 51e sich kein Unterdruck in diesen aufbauen kann, wodurch das Zugeben von Reinigungsmitteln erschwert oder verfälscht würde. Die Belüftungskanäle 53 befinden sich bevorzugt in einem Deckel 54, welcher nach dem Befüllen der einzelnen Kammern 51a bis 51e mit den jeweiligen Reinigungsmitteln auf das Gehäuse der Kartusche aufgebracht ist. Der Deckel 54 kann ein Überdruckventil 55 aufweisen, welches gegebenenfalls bei bestimmten Reinigungsmittelkomponenten notwendig ist.

Da die in der Kartusche 50 enthaltenen Reinigungsmittel erst nach und nach im Rahmen einer Mehrzahl von Spülzyklen dem Spülraum, genauer der in dem Spülraum umgewälzten Spülflotte, zudosiert werden, sind diese mit jedem Spülzyklus beträchtlichen absoluten Temperaturen und Temperaturschwankungen ausgesetzt. Um zu verhindern, dass die Eigenschaften der Reinigungsmittel sich aufgrund dessen mit der Zeit verändern, kann zumindest eine zum Spülraum hin gerichtete Gehäusewand der Kartusche 50 aus einem isolierenden Material gefertigt sein oder aber mit einer Isolation 33 umgeben sein. Hierdurch wird ein Wärmestrom vom Spülraum in Richtung des Reinigungsmitteldosiersystems bzw. der in der Kartusche bevorrateten Reinigungsmittel begrenzt, so dass die Langzeitstabilität der verwendeten Reinigungsmittel gewährleistet ist. Die Isolation 33 kann durch ein in dem betreffenden Gehäuseabschnitt der Kartusche angeordnetes Gasvolumen gebildet sein. Dieses die Isolation erzeugende Gasvolumen kann im Rahmen der Fertigung des Deckels bzw. der Kartusche eingebracht werden. Das hierbei verwendete Verfahren ist als Gasinnendruckverfahren (GID) bekannt.

Neben der Aufnahme für die Kartusche kann der Reinigungsmittelspender 11 eine weitere Kammer zur Aufnahme eines festen Reinigungsmittels aufweisen (nicht dargestellt). Bei dem festen Reinigungsmittel kann es sich beispielsweise um einen 3-in-1-Tab handeln, welcher in die weitere Kammer eingelegt wird, wenn in dem Aufnahmeraum 15 keine oder eine leere Kartusche 50 enthalten ist. Das Vorsehen der weiteren Kammer zur Aufnahme eines festen Reinigungsmittels ermöglicht es, die Geschirrspülmaschine auch dann zu nutzen, wenn die Kartusche 50 leer ist und keine gefüllte Kartusche verfügbar ist.

Das Reinigungsmitteldosiersystem kann zur Detektion einer leeren oder nahezu leeren Kartusche über Mittel zur Abfrage des Füllstandes der Reinigungsmittel in der Kartusche verfügen. Erreicht das Reinigungsmittel in einer oder mehreren der Kammern der Kartusche einen vorgegebenen Füllstand, z.B. wenn eine vorgegebene Anzahl an Spülzyklen noch möglich ist, so kann dies dem Nutzer über ein optisches Signal dargestellt werden. Die Anzeigevorrichtung kann sich in bekannter Weise z.B. an der Außenseite der Tür, z.B. der Blende, befinden.

Die Abfrage des Füllstandes kann auf optische, kapazitive oder akustische Weise erfolgen. Bei einer optischen Abfrage könnte in die Kartusche ein Lichtleiter eingebracht sein, der über eine in dem Reinigungsmittelspender vorhandene Lichtquelle den Füllstand abfragt. Bei einer kapazitiven Abfrage kann das in der Kartusche vorhandene Reinigungsmittel als Dielektrikum herangezogen werden. Eine akustische Kupplung kann z.B. unter Ausnutzung des Piezo-Ultraschallprinzips erfolgen. Alternativ kann ein Zählwerk zum Zählen der bereits durchlaufenen Spülzyklen einer vollen Kartusche eingesetzt werden. Zur Erkennung einer neuen Kartusche können diese mit einem durch die Geschirrspülmaschine oder den Reinigungsmittelspender auslesbaren Transponder versehen sein. Alternativ kann ein anderer Code, z.B. ein Bar-Code an der Kartusche angebracht sein. Das Einlesen des Codes kann beim Einsetzen der Kartusche in den Reinigungsmittelspender erfolgen.

Die vorliegende Erfindung schafft eine Geschirrspülmaschine, welche die Handhabung für ihren Benutzer erleichtert.

### Bezugszeichenliste

- 1: Geschirrspülmaschine
- 2: Gehäuse
- 3: Tür
- 4: Spülraum
- 5: Geschirrkorb
- 8: Stirnseite der Tür
- 10: Reinigungsmitteldosiersystem
- 11: Reinigungsmittelspender
- 12: Gehäuse
- 13: Gehäusewand
- 14: Deckel
- 15: Aufnahmeraum
- 16: Rasthaken
- 17: Rasthaken
- 19: Auslass
- 20: Dosierkammer
- 21: Kanüle
- 25a-25e: Membran
- 28: Innentür
- 29: Außentür
- 34: Blende
- 50: Kartusche
- 51a-51e: Kammer für Reinigungsmittel
- 52: Kammer für Entlüftung
- 53: Belüftungskanal
- 54: Deckel
- 55: Überdruckventil
- 56: Vorsprung
- H: Höhe
- B: Breite

## Patentansprüche

1. Haushalts-Geschirrspülmaschine, eine verschwenkbar an einem Gehäuse gelagerte und den Spülraum der Geschirrspülmaschine verschliessende Tür und ein an der Tür angeordnetes Reinigungsmitteldosiersystem (10) aufweisend, wobei das Reinigungsmitteldosiersystem (10) einen Reinigungsmittelspender (11) mit einem Aufnahmeraum (15) zur Aufnahme wenigstens einer Kartusche (50) aufweist, wobei die Kartusche (50) zur Bevorratung wenigstens eines Reinigungsmittels ausgebildet ist, **dadurch gekennzeichnet, dass** die bevorratbare Menge an Reinigungsmittel größer als die für einen Spülzyklus benötigte Menge ist und der wenigstens eine Aufnahmeraum (15) derart ausgebildet, dass bei teilweise geöffneter und dabei nur um einen geringen Winkel von 10° bis 30° gegenüber ihrer senkrechten Verschlussposition verschwenkter Tür (3) des wasserführenden Haushaltsgeräts wenigstens eine Kartusche (50) in den wenigstens einen Aufnahmeraum (15) einbringbar ist und wobei der Reinigungsmittelspender (11) über einen Deckel (14) verfügt, der in einer geschlossenen Position in der Ebene einer Stirnseite (8) der Tür (3) angeordnet ist und um eine in der Ebene der Stirnseite (8) gelegene Achse verschwenkbar ist, wobei an dem Deckel (14) ein Mitnehmer ausgebildet ist, der bei einer in dem Aufnahmeraum angeordneten Kartusche (50) in Wirkverbindung zu dieser bringbar ist, so dass bei dessen Öffnen ein leichtes Anheben der Kartusche (50) zur leichteren Entnahme für den Benutzer führt.

2. Geschirrspülmaschine nach Anspruch 1,
**dadurch gekennzeichnet, dass**
der wenigstens eine Aufnahmeraum (15) eine Einschuböffnung für wenigstens eine Kartusche (50) im Bereich einer Innenseite oder einer Blende der Tür (3) aufweist.

3. Geschirrspülmaschine nach Anspruch 1 oder 2,
**dadurch gekennzeichnet, dass**
der Reinigungsmittelspender (11) des Reinigungsmitteldosiersystems (10) in einem oberen Drittel der Tür (3) angeordnet ist.

4. Geschirrspülmaschine nach einem der vorherigen Ansprüche,
**dadurch gekennzeichnet, dass**
der Reinigungsmittelspender (11) gegenüber der Mitte der Tür (3) seitlich versetzt angeordnet ist.

5. Geschirrspülmaschine nach einem der vorherigen Ansprüche,
**dadurch gekennzeichnet, dass**
ein zum Spülraum (4) der Geschirrspülmaschine (1) gerichtete Gehäusewand (13) des Reinigungsmitteldosiersystems (10) oder des Reinigungsmittelspenders (119 eine Wärmeisolierung aufweist.

6. Geschirrspülmaschine nach Anspruch 5,
**dadurch gekennzeichnet, dass**
die Wärmeisolierung durch ein Gasvolumen gebildet ist.

7. Geschirrspülmaschine nach Anspruch 5 oder 6,
**dadurch gekennzeichnet, dass**
die Wärmeisolierung durch ein Isolatormaterial gebildet ist.

8. Geschirrspülmaschine nach einem der vorherigen Ansprüche,
**dadurch gekennzeichnet, dass**
der Reinigungsmittelspender (11) oder wenigstens eine in den Aufnahmeraum (15) eingesetzte Kartusche (50) über zumindest einen mit dem Spülraum in operativer Verbindung stehenden Auslass (19) verfügt, über den eine festgelegte Menge an Reinigungsmittel der Spülflotte vor und/oder während eines Spülzyklus zuführbar ist.

9. Geschirrspülmaschine nach Anspruch 8,
**dadurch gekennzeichnet, dass**
der zumindest eine Auslass (19) an einem Gehäuseabschnitt des Reinigungsmittelspenders (11) vorgesehen ist, der in Schwerkraftrichtung unterhalb des Aufnahmeraums (15) angeordnet ist.

10. Geschirrspülmaschine nach Anspruch 8 oder 9,
**dadurch gekennzeichnet, dass**
eine Anzahl an Auslässen (19) vorgesehen ist, die der Anzahl der in wenigstens einen Kartusche (50) bevorrateten Reinigungsmittel oder der Anzahl von Reinigungsmittel aufnehmenden Kammern wenigstens einer Kartusche (50) entspricht.

11. Geschirrspülmaschine nach einem der vorherigen Ansprüche,
**dadurch gekennzeichnet, dass**
an dem zumindest einen Auslass (19) ein Verschluss zum Öffnen und Verschließen des Auslasses (19) angeordnet ist.

12. Geschirrspülmaschine nach einem der Ansprüche 8 bis 11,
**dadurch gekennzeichnet, dass**
der zumindest eine Auslass (19) des Reinigungsmittelspenders (11) in zumindest eine Dosierkammer (20) mündet, die dem Reinigungsmittelspender (11) zugeordnet ist.

13. Geschirrspülmaschine nach einem der vorherigen Ansprüche,
**dadurch gekennzeichnet, dass**
wenigstens eine Pumpe zur Zugabe und/oder Dosierung des wenigstens einen Reinigungsmittel vorgesehen ist.

14. Geschirrspülmaschine nach einem der vorherigen Ansprüche,
**dadurch gekennzeichnet, dass**
der Reinigungsmittelspender (11) zur Abgabe wenigstens eines Reinigungsmittels durch Schwerkraftwirkung ausgebildet ist

15. Geschirrspülmaschine nach einem der vorherigen Ansprüche,
**dadurch gekennzeichnet, dass**
der Reinigungsmittelspender (11) zur Dosierung über eine festlegbare Auslaufzeit ausgebildet ist.

16. Geschirrspülmaschine nach einem der vorherigen Ansprüche,
**dadurch gekennzeichnet, dass**
in wenigstens einer eingesetzten Kartusche (50) befindliche Reinigungsmittel flüssig und/oder gelförmig sind.

## Claims

1. Domestic dishwasher, having a door which is supported hingeably on a housing and closes off the washing area of the dishwasher and a detergent dosing system (10) arranged on the door with the detergent dosing system (10) having a detergent dispenser (11) with a receiving area (15) for holding at least one cartridge (50), wherein the cartridge (50) is embodied for storing at least one detergent,
**characterised in that**
the quantity of detergent able to be stored is greater than the quantity needed for the washing cycle and the at least one receiving area (15) is embodied such that, with a door (3) of the water-conducting domestic appliance, which door (3) is party opened and only hinged about a low angle of 10° to 30° in relation to its vertical closed position, at least one cartridge (50) can be inserted into the at least one receiving area (15) and wherein the detergent dispenser (11) has a cover (14) which in a closed position is arranged in the plane of an end face side (8) of the door (3) and is able to be hinged around an axis positioned in the plane of the end face side (8), wherein a driver is formed on the cover (14) which, when a cartridge (50) is arranged in the receiving area, is able to be actively connected to the latter, so that when the latter is opened a simple lifting of the cartridge (50) results in simple removal for the user.

2. Dishwasher according to claim 1,
**characterised in that**
the at least one receiving area (15) features an insertion opening for at least one cartridge (50) in the area of an inner side or a panel of the door (3).

3. Dishwasher according to claim 1 or 2,
**characterised in that**
the detergent dispenser (11) of the detergent dosing system (10) is arranged in an upper third of the door (3).

4. Dishwasher according to one of the preceding claims,
**characterised in that**
the detergent dispenser (11) is offset to the side in relation to the centre of the door (3).

5. Dishwasher according to one of the preceding claims,
**characterised in that**
a housing wall (13) of the detergent dosing system (10) or of the detergent dispenser (119) oriented towards the washing area (4) of the dishwasher (1) has heat insulation.

6. Dishwasher according to claim 5,
**characterised in that**
the heat insulation is formed by a gas volume.

7. Dishwasher according to claim 5 or 6,
**characterised in that**
the heat insulation is formed by an insulator material.

8. Dishwasher according to one of the preceding claims,
**characterised in that**
the detergent dispenser (11) or at least one cartridge (50) inserted into the receiving area (15) has at least one outlet (19) actively connected to the washing area, via which a predetermined quantity of detergent is able to be fed to the washing liquor before and/or during a washing cycle.

9. Dishwasher according to claim 8,
**characterised in that**
the at least one outlet (19) is provided on a housing section of the detergent dispenser (11) which is arranged in the direction of gravity below the receiving area (15).

10. Dishwasher according to claim 8 or 9,
**characterised in that**
a number of outlets (19) are provided which correspond to the number of the detergents held in at least one cartridge (50) or the number of chambers accepting detergents of at least one cartridge (50).

11. Dishwasher according to one of the preceding claims,
**characterised in that**
a closure for opening and closing the outlet (19) is arranged on at least one outlet (19).

12. Dishwasher according to one of claims 8 to 11,
**characterised in that**
the at least one outlet (19) of the detergent dispenser (11) comes out into at least one dosing chamber (20) which is assigned to the detergent dispenser (11).

13. Dishwasher according to one of the preceding claims,
**characterised in that**
at least one pump is provided for feeding and/or dosing the at least one detergent.

14. Dishwasher according to one of the preceding claims,
**characterised in that**
the detergent dispenser (11) is embodied for delivering at least one detergent through the effect of gravity.

15. Dishwasher according to one of the preceding claims,
**characterised in that**
the detergent dispenser (11) is embodied for dosing over a definable delivery period.

16. Dishwasher according to one of the preceding claims,
**characterised in that**
detergent located in at least one inserted cartridge (50) is in liquid and/or gel form.

## Revendications

1. Lave-vaisselle à usage domestique, présentant une porte logée de manière pivotante sur un boîtier et fermant l'espace de lavage du lave-vaisselle, et un système de dosage de détergent (10) disposé sur la porte, le système de dosage de détergent (10) présentant un distributeur de détergent (11) muni d'un espace de logement (15) destiné à recevoir au moins une cartouche (50), la cartouche (50) étant réalisée pour le stockage d'au moins un détergent,
**caractérisé en ce que**
la quantité de détergent pouvant être stockée est plus grande que la quantité nécessaire pour un cycle de lavage et **en ce que** l'au moins un espace de logement (15) est réalisé de manière à ce que lorsque la porte (3) de l'appareil ménager à circulation d'eau est ouverte en partie et est pivotée de seulement un angle minimal de 10° à 30° par rapport à sa position de fermeture verticale, au moins une cartouche (50) puisse être posée dans l'au moins un espace de logement (15), et le distributeur de détergent (11) disposant d'un couvercle (14), lequel, dans une position fermée, est disposé dans le plan d'un côté frontal (8) de la porte (3) et est pivotant autour d'un axe situé dans le plan du côté frontal (8), un entraîneur étant réalisé sur le couvercle (14), lequel entraîneur, lorsqu'une cartouche (50) est disposée dans l'espace de logement, peut être mis en liaison active avec celle-ci, de sorte que lors de l'ouverture de l'espace de logement, un soulèvement facile de la cartouche (50) entraîne un retrait plus facile pour l'utilisateur.

2. Lave-vaisselle selon la revendication 1,
**caractérisé en ce que**
l'au moins un espace de logement (15) présente une ouverture d'insertion pour au moins une cartouche (50) dans la partie d'un côté intérieur ou d'un bandeau de la porte (3).

3. Lave-vaisselle selon la revendication 1 ou 2,
**caractérisé en ce que**
le distributeur de détergent (11) du système de dosage de détergent (10) est disposé dans un tiers supérieur de la porte (3).

4. Lave-vaisselle selon l'une quelconque des revendications précédentes,
**caractérisé en ce que**
le distributeur de détergent (11) est disposé en étant latéralement décalé par rapport au milieu de la porte (3).

5. Lave-vaisselle selon l'une quelconque des revendications précédentes,
**caractérisé en ce qu'**
une paroi de boîtier (13) du système de dosage de détergent (10) ou du distributeur de détergent (119), dirigée vers l'espace de lavage (4) du lave-vaisselle (1), présente une isolation thermique.

6. Lave-vaisselle selon la revendication 5,
**caractérisé en ce que**
l'isolation thermique est formée par un volume de gaz.

7. Lave-vaisselle selon la revendication 5 ou 6,
**caractérisé en ce que**
l'isolation thermique est formée par un matériau isolateur.

8. Lave-vaisselle selon l'une quelconque des revendications précédentes,
**caractérisé en ce que**
le distributeur de détergent (11) ou au moins une cartouche (50) insérée dans l'espace de logement (15) dispose d'au moins une sortie (19) en liaison opérative avec l'espace de lavage, par l'intermédiaire de laquelle une quantité définie de détergent peut être amenée à la flotte de lavage avant et/ou pendant un cycle de lavage.

9. Lave-vaisselle selon la revendication 8,
**caractérisé en ce que**
l'au moins une sortie (19) est ménagée sur une section de boîtier du distributeur de détergent (11), laquelle est disposée en dessous de l'espace de logement (15) en direction de la pesanteur.

10. Lave-vaisselle selon la revendication 8 ou 9,
**caractérisé en ce qu'**
un nombre de sortie (19) est ménagé, lequel correspond au nombre de détergents stockés dans au moins une cartouche (50) ou au nombre de chambres, recevant des détergents, d'au moins une cartouche (50).

11. Lave-vaisselle selon l'une quelconque des revendications précédentes,
**caractérisé en ce qu'**
une fermeture destinée à ouvrir et fermer la sortie (19) est disposée sur l'au moins une sortie (19).

12. Lave-vaisselle selon l'une quelconque des revendications 8 à 11,
**caractérisé en ce que**
l'au moins une sortie (19) du distributeur de détergent (11) aboutit dans au moins une chambre de dosage (20) qui est associée au distributeur de détergent (11).

13. Lave-vaisselle selon l'une quelconque des revendications précédentes,
**caractérisé en ce qu'**
au moins une pompe destinée à la distribution et/ou au dosage de l'au moins un détergent est ménagée.

14. Lave-vaisselle selon l'une quelconque des revendications précédentes,
**caractérisé en ce que**
le distributeur de détergent (11) est réalisé pour distribuer au moins un détergent sous l'effet de la pesanteur.

15. Lave-vaisselle selon l'une quelconque des revendications précédentes,
**caractérisé en ce que**
le distributeur de détergent (11) est réalisé pour le dosage par l'intermédiaire d'un temps d'écoulement pouvant être déterminé.

16. Lave-vaisselle selon l'une quelconque des revendications précédentes,
**caractérisé en ce que**
des détergents se trouvant dans au moins une cartouche (50) insérée sont liquides et/ou sous forme de gel.
